# EUROPÄISCHE PATENTSCHRIFT

(11) **EP 1 105 342 B1**
(45) Veröffentlichungstag und Bekanntmachung des Hinweises auf die Patenterteilung: **05.06.2002**
(21) Anmeldenummer: 99941642.3
(22) Anmeldetag: 19.08.1999
(51) Int. Cl.: B67D 3/04

(54) **ENTNAHMEVORRICHTUNG FÜR EINEN FLÜSSIGKEITSBEHÄLTER**
DISPENSING DEVICE FOR A LIQUID CONTAINER
DISPOSITIF DISTRIBUTEUR DESTINE A UN RECIPIENT POUR FLUIDES

(30) Priorität: 21.08.1998 DE 19837947
(43) Veröffentlichungstag der Anmeldung: 13.06.2001
(73) Patentinhaber: Kunst-Stoffwerk + Formenbau Arthur Steiger AG, 8707 Uetikon am See (CH)
(72) Erfinder: STEIGER, Arthur, CH-8707 Uetikon am See (CH)
(74) Vertreter: Hiebsch, Gerhard F., Dipl.-Ing.
(86) Internationale Anmeldenummer: EP9906078
(87) Internationale Veröffentlichungsnummer: WO0010908

(56) Entgegenhaltungen:
- EP-A- 0 043 698
- EP-A- 0 432 070
- EP-A- 0 553 956
- DE-A- 1 550 595

## Beschreibung

Die Erfindung betrifft eine Entnahmevorrichtung für einen Flüssigkeitsbehälter -- insbesondere für einen Behälter aus flexiblem Werkstoff in einem ihn umgebenden und von der Entnahmevorrichtung durchgriffenen i.w. formstabilen Außenbehälter --, wobei ein rohrartiger Teil der Entnahmevorrichtung eine von einem Ventilelement verschließbare, seitlich vorgesehene Auslassöffnung aufweist, nach dem Oberbegriff des Patentanspruches 1.

Zur Aufbewahrung flüssiger Lebensmittel -- wie Wein, Speiseöl od.dgl. -- sind Gebinde aus einem formstabilen Außenbehälter und einem in diesem lagernden Innenbehälter aus flexiblem Werkstoff bekannt. Der beispielsweise würfeloder quaderförmige Außenbehälter kann aus Wellkarton bestehen und sein Innenbehälter aus thermogeschweisster Kunststofffolie sackartig ausgebildet sein. Solche Systeme werden auch als "Bag-in-Box"-Behältnisse bezeichnet.

In einem Durchbruch des Innenbehälters kann mit letzteren ein Flanschkragen eines aus Kunststoff geformten hohlen Kupplungsstückes flüssigkeits- und gasdicht verschweisst sein. Üblicherweise wird in dieses Kupplungsstück ein Zapfen oder ein Hahn eingepresst; während der Zapfen zur Flüssigkeitsentnahme abgezogen wird, enthält für diesen Zweck der wieder schließbare Hahn ein Ventilelement, das dem Querschnitt einer Auslassöffnung zugeordnet ist.

Zum Transport befindet sich der Hahn innerhalb des Außenbehälters und wird vor dem Öffnen durch einen vorperforierten Abschnitt des Außenbehälters gezogen. Um hierbei das ungewollte Betätigen des Ventilelements hintanzuhalten, kann der Hahn zusätzlich mit einer Versiegelung ausgerüstet sein. Beim Ausfließen der Flüssigkeit fällt der flexible Innenbehälter zusammen, d.h. sein Volumen passt sich stets der in ihm lagernden Flüssigkeitsmenge an - Oxidationsvorgänge durch nachströmende Luft entstehen somit nicht.

Von Bedeutung für derartige Hähne ist deren Dichtigkeit gegenüber dem Umgebungssauerstoff; dringt dieser in den Flüssigkeitsbehälter, vermindert sich die Haltbarkeit flüssiger Nahrungsmittel, beispielsweise im Innenbeutel lagernden Weines, erheblich. Die Dichtigkeit eines aus Kunststoff geformten Hahnes vermindert sich naheliegenderweise reziprok zur Anzahl in ihm vorhandener Verbindungsstellen.

Die von einem Hahn der beschriebenen Art geforderten Eigenschaften sind neben einer guten Fließgeschwindigkeit für das Füllgut eine einfache Sauberhaltung sowie eine das Spritzgießen arleichtende Formgebung.

Eine Entnahmevorrichtung der eingangs beschriebenen Art offenbart die EP 0 043 698 A1.

Das Ventilelement ist hier ein stopfenartiger Körper an einer im Gehäusekörper verschieblichen Druckplatte; letztere ist mit einem in Verschlussstellung des Ventilelements etwa parallel zur Längsachse des Gehäusekörpers verlaufenden stabförmigen Zwischenelement an eine Kalotte aus elastischem Werkstoff als an der Gehäusestirn angeordnetes Betätigungsorgan angeschlossen; diese Kalotte wird mit ihrem Rand am Gehäusekörper klemmend festgelegt und bei Betätigen des Zwischenelements verformt.

Die EP 0 553 956 A1 beschreibt eine andere Entnahmevorrichtung, deren Betätigungsorgan ebenfalls eine einends an einem Gehäusekörper festliegende Druckkalotte ist. Von dieser rayt etwa axial ein -- eine Kulissenkurve anbietender - - Kulissenstift ab, der an seinem inneren Ende einen Sägezahnrand aufweisenden Zylinderkörper als Durchdringungselement enthält und dessen Kulissenkurve mit dem Stabende eines Ventilelements an der seitlichen Auslassöffnung zusammenwirkt.

Ungeeignet für sog. Bag-in-Box-Systeme sind Drehelemente, da der flexible Innenbehälter keinen ausreichenden Drehwiderstand anbietet. Zum Öffnen, eines solchen Hahnes muss man diesen oder sein Kopplungsstück mit der einen Hand festhalten, während man mit der anderen Hand das Ventilelement bedient. Ein Drehhahn mit einem von Hand drehbaren Ventildeckel ist beispielsweise der DE 39 10 425 A1 zu entnehmen. Für eine Bag-in-Box sind Hähne besser geeignet, die mit einer Hand zugleich geöffnet und gehalten zu werden vermögen; dadurch bleibt die zweite Hand zum Festhalten eines zu füllenden Gefäßes zur Verfügung.

Um den Innenbehälter vor dessen Erstverwendung von Sauerstoff frei zu halten, kann der erwähnte Durchbruch des Innenbehälters durch eine Platte oder einen Stöpsel verschlossen sein, die/der vor dem ersten Gebrauch entfernt wird. Auch gibt es Hähne, die zusätzlich zum Ventilelement noch eine Einrichtung zum Durchstoßen jener Platte bzw. zum Entfernen des Stöpsels aus dem Behälterdurchbruch anbieten. Dabei kann das Ventilelement mit der Durchstoßeinrichtung verbunden sein, wozu auf die DE 32 12 232 A1 verwiesen sei. Letztere beschreibt einen Hahn mit Ventilelement und Verschlusseinrichtung, bei dem das Ventilelement sowie ein Stöpsel der Verschlusseinrichtung koaxial hintereinander angeordnet sind. Bei Betätigung eines elastischen Knopfes wird das Ventilelement aus seinem Ventilsitz entfernt; hierdurch öffnet sich der Hahn. Zudem drückt das Ventilelement den Stöpsel ausgangswärts, und der Behälterdurchbruch öffnet sich.

Durch die EP 0 432 070 A wurde ein Hahn mit einem Gehäusekörper und einem mit einem Kraftspeicher belasteten Kolben bekannt. Der Kolben wirkt auf eine mit dem Gehäusekörper verbundene Dichtungsmembrane.

Die bisher für die Bag-in-Box-Systeme angebotenen Entnahmeeinrichtungen sind i.a. von aufwendiger Konzeption, und zu ihrer Formgebung bedarf es verhältnismäßig großer Kunststoffmassen. Diese Entnahmeeinrichtungen sind sowohl bezüglich ihrer Herstellung als auch zur Lagerhaltung zu kostenintensiv. Darüberhinaus bleibt die Gasdichtheit mangelhaft; die auf dem Markt befindlichen Hähne enthalten eine Vielzahl von Weichteilen; diese aber vermindern erkennbar die Gasdichtheit bei geringer Wärmeformbeständigkeit.

In Kenntnis dieses Standes der Technik liegt der Erfindung die Aufgabe zugrunde, eine Entnahmeeinrichtung für Flüssigkeitsbehälter aus flexiblem Werkstoff, insbesondere für Weinbehälter von Bag-in-Box-Systemen, in der Konstruktion zu vereinfachen sowie deren Gasdichtigkeit zu erhöhen. Zudem sollen der Aufwand an Kunststoff vermindert sowie die Handhabbarkeit und die Reinigungsfähigkeit verbessert werden.

Zur Lösung dieser Aufgabe führt die Lehre des unabhängigen Anspruches; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale.

Erfindungsgemäß ist ein rohrartiger Gehäusekörper einends von einer membranartigen Stirnscheibe verschlossen und in dieser ein sie querendes stegartiges Element gelagert, von dem ein Ventilstößel für einen Ventilteller ausgeht, welcher der im rohrartigen Gehäusekörper seitlich vorgesehenen Auslassöffnung zugeordnet ist. Ventilstößel und Ventilteller sollen vorteilhafterweise eine Formeinheit aus gegenüber dem Gehäusekörper oder dem stegartigen Element weicherem Kunststoff -- beispielsweise aus Poylethylen --bilden; der Ventilstößel ist im Bereich einer Gelenkstelle am stegartigen Element gelagert. Letzteres und der Gehäusekörper werden bevorzugt aus Polypropylen geformt.

Das erwähnte stegartige Element verläuft nach einem weiteren Merkmal der Erfindung in Verschlussstellung des Ventiltellers etwa parallel zur Längsachse des Gehäusekörpers und kann aus dieser unter zeitweiligem Verformen der Stirnscheibe zur Auslassöffnung hin geschwenkt werden, wozu es vorteilhafterweise außerhalb des Gehäusekörpers als eine Art von Tastenkörper ausgestaltet ist, also eine Druckfläche für einen Finger od.dgl. anbietet. Um den Schwenkweg des Stegelements vorzugeben, ist dem Tastenkörper nach der Erfindung rückseitig ein Anschlagelement angeformt, das in Verschlussstellung in Abstand zu einer von der Stirnseite des Gehäusekörpers abragenden Lagerzunge od. dgl. Profilelement steht. Diese hilft einem Benutzer, die Schwenkbewegung mittels zweier Finger durchzuführen.

Dazu kann die Lagerzunge dem diametral der Auslassöffnung gegenüberliegenden Umfangsbereich des Gehäusekörpers zugeordnet sein, d.h. die beiden zupackenden Finger schwenken den inneren Abschnitt des Stegelements zur Auslassöffnung hin - dazu ist der Ventilteller einem die Auslassöffnung umgebenden Rand oder Rohrstutzen an der Außenseite des Gehäusekörpers zugeordnet und wird von letzterem weg geführt.

Ist die Lagerzunge dem der Auslassöffnung benachbarten Umfangsbereich des Gehäusekörpers zugeordnet bzw. angeformt, schwenken die beiden Finger den inneren Abschnitt des Stegelements von der Auslassöffnung weg, weshalb in diesem Falle der Ventilteller jenem die Auslassöffnung umgebenden Rand oder Rohrstutzen an der Innenseite des Gehäusekörpers zugeordnet und zu dessen Längsachse hin vom Rohrstutzen od.dgl. abhebbar ist.

Ein ungewolltes Betätigen des Ventils auf dem Transport od.dgl. wird dadurch verhindert, dass der Tastenkörper vorderseitig an wenigstens eine Sicherungslasche angeschlossen und diese andernends mit dem Gehäusekörper und/oder dessen Stirnscheibe verbunden ist; jene Sicherungslasche kann vorteilhafterweise einerseits an den Tastenkörper sowie anderseits an die Stirnscheibe jeweils durch zumindest einen Formstreifen angeformt sein.

Erst nach dem Durchtrennen der Formstreifen ist der Tastenkörper zu verschwenken.

Will man das Offenhalten der Auslassöffnung von der Hand des Benutzers unabhängig beibehalten, wird an den Tastenkörper ein von ihm ausgehender und zumindest teilweise flexibler Formstrang mit endwärtigem Rastkörper angefügt bzw. angeformt; in Öffnungsstellung des Ventilelements und geneigter Lage des stegartigen Elements wird der Formstrang in eine Randausnehmung der Lagerzunge so eingeschoben, dass sein Rastkörper auf die Außenfläche der Lagerzunge aufgelegt werden kann. Die Stellung des Tastenkörpers -- und somit des Ventils -- ist dadurch festgelegt.

Als günstig hat sich erwiesen, den die Auslassöffnung umgebenden Rohrstutzen in einen Winkel zur Längsachse des Gehäusekörpers aus diesem herauszuformen, bevorzugt in einem Winkel von etwa 75°, hierdurch wird die Auslassöffnung leichter zugänglich. Ist zudem der Rohrstutzen mit einem Außengewinde versehen, kann an diesem ein Schlauch als Dauerleitung befestigt werden.

Der Gehäusekörper ist in Abstand zur Auslassöffnung mit einem radialen Flanschkragen ausgestattet als Anschlagelement für einen auf den Gehäusekörper aufschiebbaren Ringkörper eines Schubflansches. Letzterer wird am Innenbehälter mittels eines endwärtigen Ringflansches, der einen Durchbruch des Flüssigkeitsbehälters begrenzt, dicht festgelegt, beispielsweise angeschweißt und bildet dessen Kupplungsteil für den Gehäusekörper. Letzterer sowie der Schubflansch sind in Gebrauchsstellung durch radial wirkende Retentionspaarungen -- einerseits Umfangsnuten und anderseits in diese einsetzbare Umfangswülste -- miteinander rastend dicht verbunden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1:: eine Schrägsicht auf einen Weinbehälter mit einem Kunststoffhahn zur Behälterleerung;
- Fig. 2,4:: Querschnitte durch zwei Ausführungen des Kunststoffhahnes;
- Fig. 3,5:: die Stirnansichten zu Fig.2 bzw. Fig. 4;
- Fig. 5,6:: teilweise Schnitte durch Bereiche des Kunststoffhahnes;
- Fig. 7:: ein Detail der Fig. 2 in geänderter Ausgestaltung;
- Fig. 8:: einen vergrößerten Ausschnitt aus Fig. 2, 4 in einer weiteren Ausführung.

In einem aus Wellpappe od.dgl. gefertigten quaderförmigen Außen- oder Verpackungsbehälter 10 ist ein bei 12 nur angedeuteter, sackartig ausgebildeter Flüssigkeitsbehälter aus thermogeschweisster Kunststoffolie mit äußerem Überzug aus einer Aluminiumschicht untergebracht. Dieser flexible Innen- oder Flüssigkeitsbehälter 12 ist im Bereich eines in Fig. 2 angedeuteten Durchbruches mit einem Hahn 14 ausgestattet, der den Verpackungsbehälter 10 durchsetzt. Dank des Hahns 14 kann beispielsweise eine Weinkaraffe 16 mit dem Behälterinhalt gefüllt werden. Selbstverständlich kann diese sog. "Bag-in-Box" auch industrielle Flüssigkeit od. dgl. enthalten.

Der Hahn 14 ist gemäß Fig. 2 aus zwei jeweils gesondert gefertigten Teilen zusammengesetzt, nämlich einem aus Polypropylen geformten Gehäusekörper 18 sowie einem Ventilelement 20 aus Polyethylen. Jener Gehäusekörper 18 umfasst ein zylindrisches Rohr 22 des Außendurchmessers d sowie eine das zylindrische Rohr 22 einends verschließende membranartige Stirnscheibe 24.

Etwa in der Längsachse A des zylindrischen Rohres 22 verläuft ein die Stirnscheibe 24 durchdringender Steg 26 für das Ventilelement 20, der außerhalb jener Stirnscheibe 24 eine Art Tastenkörper 28 bildet und einen aufwärts gerichteten Anschlagsteg 29 od. dgl. Anformung trägt. Dem Tastenkörper 28 steht eine armartig von der Stirnscheibe 24 abragende -- gemäß Fig. 3 querschnittlich gewellte --Lagerzunge 30 gegenüber.

In Fig. 2 ist eine in Seitenansicht nahezu dreiecksförmige Sicherungslasche 32 zu erkennen, die den Tastenkörper 28 vor dem Erstgebrauch des Hahnes 14 mittels Formstreifen 34 über jene Sicherungslasche 32 mit dem Gehäusekörper 18 verbindet und so eine ungewollte Betätigung verhindert; erst nach dem Abtrennen der Sicherungslasche 32 kann auf die Oberfläche des Tastenkörpers 28 ein Finger einer -- nicht dargestellten. -- betätigenden Hand -- beispielsweise hier deren Zeigefinger -- aufgesetzt werden. Legt sich der Daumen der Hand auf jene Lagerzunge 30, kann der Tastenkörper 28 problemlos in Pfeilrichtung x gezogen und so das Ventilelement 20 betätigt werden. Dabei verhindert der Anschlagsteg 29 eine zu große Auslenkung des Tastenkörpers 28, wenn er bei der letzteren Bewegung auf die Innenseite der Lagerzungen 30 trifft.

Nahe der Stirnscheibe 24 ist zwischen dieser und einem radial angeformten Flanschkragen 36 des zylindrischen Rohres 22 aus letzterem ein -- eine Auslassöffnung definierender-- Rohrstutzen 38 herausgeformt, dessen Längsachse B mit der Längsachse A des Rohres 22 einen Winkel w von etwa 75° begrenzt. Zwischen ihm und der Stirnscheibe 24 ist die Rohrwand bei 40 -- zur Längsachse A hin -- eingezogen; dieser in Fig. 2 untere Bereich des Gehäusekörpers 18 also von geringerem Radius r₁ als der hier oben liegende Bereich mit dem Radius r.

Der Rohrstutzen 38 nimmt -- in seinem nach oben hin durch einen Innenrand 39 begrenzten und eine Auslassöffnung bildenden Innenraum 41 -- einen Ventilteller 42 auf, der mittels eines an ihn angeformten sowie mit ihm als Formeinheit jenes Ventilelement 20 bildenden Ventilstößels 44 nahe dem freien Ende 27 des Steges 26 an diesen bei 46 angelenkt oder in ihn eingesteckt ist; die Einheit aus Ventilteller 42 und Stößel 44 wird gesondert gefertigt und dann an den Steg 26 angefügt.

Die den Flüssigkeitsbehälter 12 bildende Folie 13 ist im Bereich des erwähnten Behälterdurchbruchs mit einem Schubflansch 48 verbunden, welcher auf den in Fig. 2 linken zylindrischen Stutzenabschnitt 23 aufgeschoben und auf diesem festgeklemmt wird. Der Schubflansch 48 besteht aus einem Ringkörper 50 mit außen radial angeformten Ringflanschen 52; innere Ringnuten 54 des Ringkörpers 50 nehmen dabei äußere Ringwulste 56 des Stutzenbereichs 23 auf.

Bei der Ausführung nach Fig. 4, 5 ist jene Lagerzunge 30 an dem jenem Rohrstutzen 38 nahen Umfangsbereich des Gehäusekörpers 18 angebracht; ein Benutzer drückt hier mit einem Daumen auf den Tastenkörper 18, während der zugehörige Zeigefinger die Lagerzunge 30 untergreift. Der Ventilteller 42 lagert hier in der gezeigten Ruhelage am Innenrand 39 des Rohrstutzens 38, wohingegen er sich bei der Ausführung nach Fig. 2, 3 am Außenrand 37 des Rohrstutzens 38 befindet. In beiden Fällen wird der Ventilteller 42 vom Stutzeninnenraum 41 abgehoben.

Die Fig. 6, 7 zeigen verschiedene Verbindungsstellen zwischen dem Flüssigkeitsbehälter 12 bzw. dessen Folie 13, dem damit verbundenen Schubflansch 48 einerseits sowie dem Hahn 14 bzw. seinem Gehäusekörper 18 anderseits.

Am Tastenkörper 28 kann gemäß Fig. 8 ein strangartiges und flexibel ausgebildetes Fixierelement 60 -- beispielsweise ein in einer Kugel 62 als Rastkörper endender Kunststofffaden eingebracht sein; letzterer wird in Öffnungsstellung des Ventilelements 20 in einen Randschlitz 31 der Lagerzunge 30 eingelegt, wobei sich die Kugel 62 an der Außenfläche der Lagerzunge 30 abstützt und das Ventilelement 20 in Öffnungsstellung hält. Dies ist z.B. dann von Bedeutung, wenn der Flüssigkeitsbehälter 12 stufenlos entleert werden soll oder wenn er an ein Schlauchsystem mit dem integrierten Schließelement angeschlossen wird; für letztgenannten Fall kann in den Rohrstutzen 38ₐ ein Außengewinde 64 eingeformt sein.

## Patentansprüche

1. Entnahmevorrichtung für einen Flüssigkeitsbehälter (12), insbesondere für einen Behälter aus flexiblem Werkstoff in einem ihn umgebenden und von der Entnahmevorrichtung durchgriffenen i.w. formstabilen Außenbehälter (10), wobei ein rohrartiger Gehäusekörper (18) der Entnahmevorrichtung eine von einem Ventilelement verschließbare, seitlich vorgesehene Auslassöffnung (41) aufweist, sowie das Ventilelement durch ein gestrecktes, in Verschlussstellung des Ventilelements etwa parallel zur Längsachse (A) des Gehäusekörpers (18) verlaufendes Zwischenelement (26) mit einem an der Gehäusestirn angeordneten Betätigungsorgan (28) verbunden ist,
**dadurch gekennzeichnet,**
**dass** der rohrartige Gehäusekörper (18) einends von einer membranartigen Stirnscheibe (24) verschlossen und in dieser das sie durchdringende stegartige Zwischenelement (26) gelagert ist, das einends mit dem Betätigungsorgan (28) versehen ist und von dem andernends eine Formeinheit mit einem Ventilstößel (44) und einem der seitlich vorgesehenen Auslassöffnung (41) zugeordneten Ventilteller (42) aus gegenüber dem Gehäusekörper (18) oder dem stegartigen Zwischenelement (26) weicherem Kunststoff ausgeht, wobei das Zwischenelement aus der Verschlussstellung unter zeitweiligem Verformen der Stirnscheibe (24) relativ zur Auslassöffnung (41) auslenkbar ausgebildet ist.

2. Vorrichtung nach Anspruch 1, **dadurch gekennzeichnet, dass** ein außerhalb des Gehäusekörpers (18) verlaufender Abschnitt des stegartigen Zwischenelements (26) einen Tastenkörper als Betätigungsorgan (28) bildet.

3. Vorrichtung nach Anspruch 1 oder 2, **dadurch gekennzeichnet, dass** der Ventilstößel (44) des Ventiltellers (42) an dem stegartigen Zwischenelement (26) im Bereich einer Gelenkstelle (46) gelagert ist, wobei gegebenenfalls der Gehäusekörper (18) aus Polypropylen geformt ist und/oder die Formeinheit (20) aus Ventilteller (42) und Ventilstößel (44) aus Polyethylen geformt ist.

4. Vorrichtung nach Anspruch 1 oder 2, **dadurch gekennzeichnet, dass** dem Tastenkörper (28) rückseitig ein Anschlagelement (29) angeformt ist, das in Verschlussstellung in Abstand zu einer von der Stirnseite des Gehäusekörpers (18) abragenden Lagerzunge (30) od.dgl. Profilelement steht, wobei die Lagerzunge bevorzugt dem diametral der Auslassöffnung (41) gegenüberliegenden Umfangsbereich des Gehäusekörpers oder dem der Auslassöffnung (41) benachbarten Umfangsbereich des Gehäusekörpers (18) zugeordnet ist (Fig. 2 bzw. 4).

5. Vorrichtung nach Anspruch 1 oder 4, **dadurch gekennzeichnet, dass** der Ventilteller (42) einem die Auslassöffnung (41) umgebenden Rand oder Rohrstutzen (38, 38ₐ) an der Außenseite des Gehäusekörpers (18) zugeordnet ist.

6. Vorrichtung nach Anspruch 1 oder 5, **dadurch gekennzeichnet, dass** der Ventilteller (42) einem die Auslassöffnung (41) umgebenden Rand oder Rohrstutzen (38, 38ₐ) an der Innenseite des Gehäusekörpers (18) zugeordnet ist.

7. Vorrichtung nach einem der Ansprüche 2 bis 6, **dadurch gekennzeichnet, dass** der Tastenkörper (28) vorderseitig an wenigstens eine Sicherungslasche (32) angeschlossen und diese andernends mit dem Gehäusekörper (18) und/oder dessen Stirnscheibe (24) verbunden ist, wobei gegebenenfalls eine an den Tastenkörper (28) einer-seits und die Stirnscheibe (24) anderseits jeweils durch zumindest einen Formstreifen (34) angeformte Sicherungslasche (32) vorgesehen ist.

8. Vorrichtung nach wenigstens einem der Ansprüche 2 bis 7, **dadurch gekennzeichnet, dass** an den Tastenkörper (28) ein von ihm ausgehender und zumindest teilweise flexibler Formstrang mit endwärtigem Rastkörper (62) angefügt ist, wobei der Formstrang in Öffnungsstellung des Ventilelements (20) und geneigter Lage des stegartigen Elements (26) in eine Randausnehmung (31) der Lagerzunge (30) so einsetzbar ist, dass der Rastkörper der Außenfläche der Lagerzunge anliegt.

9. Vorrichtung nach wenigstens einem der Ansprüche 5 bis 8, **dadurch gekennzeichnet, dass** der die Auslassöffnung (41) umgebende Rohrstutzen (38, 38ₐ) in einen Winkel (w) zur Längsachse (A) des Gehausekörpers (18) geneigt verläuft, wobei der Winkel bevorzugt etwa 75° mißt.

10. Vorrichtung nach Anspruch 9, **dadurch gekennzeichnet, dass** der sich zwischen Rohrstutzen (38, 38ₐ) und Stirnscheibe (24) erstreckende Bereich des Umfanges des Gehäusekörpers (18) einen kürzeren Radius (r₁) aufweist als der andere Querschnittsbereich des Gehäusekörpers.

11. Vorrichtung nach Anspruch 9 oder 10, **dadurch gekennzeichnet, dass** der Rohrstutzen (38ₐ) mit einem Außengewinde (64) versehen ist.

12. Vorrichtung nach wenigstens einem der Ansprüche 1 bis 11, **dadurch gekennzeichnet, dass** vom Gehäusekörper (18) in Abstand zur Auslassöffnung (41) radial ein Flanschkragen (36) abragt als Anschlagelement für einen auf den Gehäusekörper aufschiebbaren Ringkörper (50) eines Schubflansches (48).

13. Vorrichtung nach Anspruch 12, **dadurch gekennzeichnet, dass** Schubflansch (48) und Gehäusekörper (18) durch radial wirkende Retentionspaarungen (54, 56) miteinander rastend dicht verbunden sind.

14. Vorrichtung nach Anspruch 12 oder 13, **dadurch gekennzeichnet, dass** ein endwärtiger Ringflansch (52) des Schubflansches (48) an den Flüssigkeitsbehälter (12) einen Durchbruch begrenzend, fest angeschlossen ist.

## Claims

1. withdrawal device for a liquid container (12), in particular for a container composed of flexible material in a substantially dimensionally stable outer container (10) surrounding it and through which the withdrawal device engages, wherein a tubular housing member (18) of the withdrawal device has a laterally provided outlet opening (41) sealable by a valve member and the valve member is connected by an elongated intermediate member (26) running in the closed position of the valve member approximately parallel to the longitudinal axis (A) of the housing member (18) to an operating element (28) arranged on the end face of the housing,
**characterized in that**
the tubular housing member (18) is sealed at one end by a membrane-like end disk (24) and in the latter the web-like intermediate member (26) passing through it is mounted which is provided at one end with the operating element (28) and from which at the other end a formed unit having a valve tappet (44) and a valve disk (42) assigned to the laterally provided outlet opening (41) and composed of more flexible plastic by comparison with the housing member (18) or the web-like intermediate member (26) emanates, wherein the intermediate member is constructed deflectably from the sealed position with temporary deformation of the end disk (24) relative to the outlet opening (41).

2. Device according to Claim 1, **characterized in that** a section of the web-like intermediate member (26) running outside the housing member (18) forms a key member as the operating element (28).

3. Device according to Claim 1 or 2, **characterized in that** the valve tappet (44) of the valve disk (42) is mounted on the web-like intermediate member (26) in the region of a point of articulation (46), wherein the housing member (18) is optionally moulded from polypropylene and/or the formed unit (20) composed of the valve disk (42) and valve tappet (44) is moulded from polyethylene.

4. Device according to Claim 1 or 2, **characterized in that** moulded onto the back of the key member (28) is a limit stop member (29) which in the closed position stands at a distance from a bearing tongue (30) projecting out from the end face of the housing member (18) or like profile member, wherein the bearing tongue is preferably assigned to the perimeter region of the housing member diametrically opposite the outlet opening (41) or to the perimeter region of the housing member (18) adjoining the outlet opening (41) (Fig 2 or 4).

5. Device according to Claim 1 or 4, **characterized in that** the valve disk (42) is assigned to a perimeter surrounding the outlet opening (41) or tubular nozzle (38, 38a) on the outside of the housing member (18).

6. Device according to Claim 1 or 5, **characterized in that** the valve disk (42) is assigned to a perimeter surrounding the outlet opening (41) or tubular nozzle (38, 38a) on the inside of the housing member (18).

7. Device according to one of Claims 2 to 6, **characterized in that** the key member (28) is joined at the front to at least one securing bracket (32) and the latter is connected at the other end to the housing member (18) and/or the end disk (24) thereof, wherein optionally a securing bracket (32) moulded on at one end to the key member (28) and at the other end to the end disk (24) by at least one moulding strip (34) in each case is provided.

8. Device according to at least one of Claims 2 to 7, **characterized in that** joined onto the key member (28) and emanating from it is an at least partially flexible moulded strand having an endward catch member (62), wherein the moulded strand in the open position of the valve member (20) and inclined position of the web-like member (26) is insertable into a perimeter recess (31) in the bearing tongue (30) in such a way that the catch member fits against the outer surface of the bearing tongue.

9. Device according to at least one of Claims 5 to 8, **characterized in that** the tubular nozzle (38, 38a) surrounding the outlet opening (41) runs inclined at an angle (w) to the longitudinal axis (A) of the housing member (18), wherein the angle is preferably approximately 75°.

10. Device according to Claim 9, **characterized in that** the region of the perimeter of the housing member (18) extending between the tubular nozzle (38, 38a) and end disk (24) has a shorter radius (r1) than the cross-section region of the housing member.

11. Device according to Claim 9 or 10, **characterized in that** the tubular nozzle (38a) is provided with an external thread (64).

12. Device according to at least one of Claims 1 to 11, **characterized in that** projecting radially from the housing member (18) at a distance from the outlet opening (41) is a flange collar (36) as a limit stop member for an annular member (50) of a pushing flange (48) which can be pushed onto the housing member.

13. Device according to Claim 12, **characterized in that** the pushing flange (48) and the housing member (18) are connected to one another in tightly locked manner by radially acting retention couplings (54, 56).

14. Device according to Claim 12 or 13, **characterized in that** an endward annular flange (52) of the pushing flange (48) is rigidly connected to the liquid container (12) and bounds an opening.

## Revendications

1. Dispositif de prélèvement pour un réservoir de liquide (12), en particulier pour un réservoir en matériau flexible logé dans un réservoir extérieur (10) de forme sensiblement stable, entourant le réservoir en matériau flexible et traversé par le dispositif de prélèvement, dans lequel un corps de boîtier tubulaire (18) du dispositif de prélèvement comporte une ouverture de sortie (41) disposée latéralement et susceptible d'être obturée par un clapet de valve qui est relié à un organe d'actionnement (28), disposé sur le front du boîtier par un élément intermédiaire allongé (26) s'étendant de façon sensiblement parallèle à l'axe longitudinal A du corps de boîtier (18), en position de fermeture du clapet de valve, **caractérisé en ce que**,
le corps de boîtier tubulaire (18) est fermé à une extrémité par un disque frontal (24) du genre membrane, et **en ce que** dans ce disque est monté et supporté l'élément intermédiaire (26) en forme de barrette et traversant le disque et qui à une extrémité, est muni de l'organe d'actionnement (28) et, à l'autre extrémité, se termine par une unité moulée avec un poussoir de clapet (44) et un disque de clapet (42) qui est associé à l'ouverture de sortie (41) prévue latéralement et qui est réalisé en matière plastique plus molle que celle du corps de boîtier (18) ou de l'élément intermédiaire (26) en forme de barrette, et **en ce que** l'élément intermédiaire est réalisé en étant susceptible de se déplacer hors de la position de fermeture par des formations temporaires du disque frontal (24) par rapport à l'ouverture de sortie (41).

2. Dispositif selon la revendication 1, **caractérisé en ce qu'**une partie de l'élément intermédiaire (26) en forme de barrette s'étendant à l'extérieur du corps de boîtier (18) forme un corps de manipulation constituant l'organe d'actionnement (28).

3. Dispositif selon la revendication 1 ou 2, **caractérisé en ce** le poussoir de clapet (44) du disque de clapet (42) est monté guidé à la façon d'un palier sur l'élément intermédiaire (26) en forme de barrette dans la zone d'un point d'articulation (46), en ce que le cas échéant, le corps de boîtier (18) est moulé en polypropylène et/ou l'unité moulée (20) constituée du disque de clapet (42) et du poussoir de clapet (44) et moulé en polyéthylène.

4. Dispositif selon la revendication 1 ou 2, **caractérisé en ce que** sur la face arrière du corps de manipulation (28), est formé ou moulé un élément de butée (29) qui, en position de fermeture, se trouve à distance d'une languette d'appui (30) ou d'un élément profilé similaire partant de la face frontale du corps de boîtier (18) et **en ce que** la languette d'appui est associée de préférence à la zone périphérique du corps de boîtier opposé diamétralement à l'ouverture de sortie (41), ou respectivement à la zone périphérique du corps de boîtier (18) voisine de l'ouverture de sortie 41 (figure 2 ou 4).

5. Dispositif selon la revendication 1 ou 4, **caractérisé en ce que** le disque de clapet (42) est associé à un bord entourant l'ouverture de sortie (41) ou à un raccord tubulaire (38, 38a) sur la face extérieure du corps de boîtier (18).

6. Dispositif selon la revendication 1 ou 5, **caractérisé en ce que** le disque de clapet (42) est associé à un bord ou à un raccord tubulaire (38, 38a) entourant l'ouverture de sortie (41) sur la face intérieure du corps de boîtier (18).

7. Dispositif selon l'une des revendications 2 à 6, **caractérisé en ce que** le corps de manipulation (28) est raccordé sur la face avant à au moins une languette de sécurité (32), et cette languette est reliée à l'autre extrémité au corps de boîtier (18) et/ou à son disque frontal (24), et **en ce que** le cas échéant, est prévue une languette de sécurité (32) formée chaque fois d'au moins une bande moulée (34) d'une part sur le corps de manipulation (28) et d'autre part sur le disque frontal (24).

8. Dispositif selon au moins l'une des revendications 2 à 7, **caractérisé en ce que**, sur le corps de manipulation (28), est raccordé un cordon moulé partant de ce corps et au moins partiellement flexible avec un corps de verrouillage (62) à l'extrémité, et **en ce que** le cordon moulé, on position d'ouverture du clapet de valve (20) et en position inclinée de l'élément (26) en forme de barrette, est susceptible d'être inséré dans une cavité de bordure (31) de la languette d'appui (30), de sorte que le corps de verrouillage s'applique sur la surface extérieure de la languette d'appui.

9. Dispositif selon au moins l'une des revendications 5 à 8, **caractérisé en ce que** le raccord tubulaire (38, 38a) entourant l'ouverture de sortie (41) s'étend selon un angle (w) par rapport à l'axe longitudinal A du corps de boîtier (18), l'angle s'étendant de préférence sur environ 75°.

10. Dispositif selon la revendication 9, **caractérisé en ce que** la zone de la périphérie du corps de boîtier (18) s'étendant entre le raccord tubulaire (38, 38a) et le disque frontal (24), présente un rayon (r1) plus court que l'autre zone de section transversale du corps de boîtier.

11. Dispositif selon la revendication 9 ou 10, **caractérisé en ce que** le raccord tubulaire (38a) est muni d'un filetage extérieur (64).

12. Dispositif selon au moins l'une des revendications 1 à 11, **caractérisé en ce que**, du corps de boîtier (18), à distance de l'ouverture de sortie (41), part radialement une collerette de flasque (36) pour servir d'élément de butée pour un corps annulaire (50) susceptible d'être monté par coulissement sur le corps de boîtier et, d'un flasque coulissant (48).

13. Dispositif selon la revendication 12, **caractérisé en ce que** le flasque coulissant (48) et le corps de boîtier (18) sont reliés l'un à l'autre de façon étanche et verrouillée par des couplages de rétention (54, 56) agissant radialement.

14. Dispositif selon la revendication 12 ou 13, **caractérisé en ce qu'**un flasque annulaire d'extrémité (52) du flasque coulissant (48) est raccordé rigidement sur le réservoir de liquide (12) en délimitant un passage d'ouverture.
